# EUROPÄISCHE PATENTSCHRIFT

(11) **EP 0 841 521 B1**
(45) Veröffentlichungstag und Bekanntmachung des Hinweises auf die Patenterteilung: **13.11.2002**
(21) Anmeldenummer: 97116612.9
(22) Anmeldetag: 24.09.1997
(51) Int. Cl.: F24C 7/08

(54) **Bedieneinheit zum Schalten und Steuern von Haushaltsgeräten**
Operating unit for switching and controlling household appliances
Unité pour la commutation et commande des appareils ménagers

(30) Priorität: 06.11.1996 DE 19645678
(43) Veröffentlichungstag der Anmeldung: 13.05.1998
(73) Patentinhaber: Preh-Werke GmbH & Co. KG, 97616 Bad Neustadt a.d. Saale (DE)
(72) Erfinder: Brüggemann, Ulrich, 97618 Heustreu (DE); Hochgesang, Gerhard, 97616 Bad Neustadt (DE); Küchler, Wolfgang, 97645 Ostheim (DE); Schmöger, Klaus, 97616 Bad Neustadt (DE)
(74) Vertreter: Dietrich, Barbara

(56) Entgegenhaltungen:
- US-A- 3 935 485
- US-A- 4 190 785
- US-A- 4 665 324
- US-A- 5 083 467
- US-A- 5 235 159

## Beschreibung

Die Erfindung betrifft eine Bedieneinheit zum Schalten und Steuern von Haushaltsgeräten, insbesondere Haushaltsgroßgeräten, wie zum Beispiel Küchenherden, Spül- und Waschmaschinen und dergleichen, nach dem Oberbegriff des Patentanspruchs 1. Außerdem betrifft die Erfindung ein Verfahren nach dem Oberbegriff des Patentanspruchs 14.

Eine Bedieneinheit (Bedienungstableau) beschreibt die DE 39 20 257 A1. Dabei weist das Bedienungstableau Bedienungselemente und diesen entsprechend zugeordnete Anzeigeelemente auf. Durch die Verwendung von Bedienungstasten ist die Bedienfläche im Betätigungsbereich durchbrochen und schwer zu reinigen.

Die DE 42 29 731 A1 beschreibt ein Bedienungsfeld, das in einem Einbaugehäuse mit einer Abdeckplatte untergebracht ist. Dabei sind die Anzeige- und/oder Bedienungselemente des Bedienfeldes auf der Innenseite der Abdeckplatte angeordnet. Ein Schalten und Steuern des Haushaltsgerätes kann zusätzlich über eine Infrarotfernbedienung erfolgen. Auch hier sind als Bedienungselemente Tasten angegeben.

Eine Sensorschalteinrichtung gibt die DE 44 07 741 A1 an. Hierbei wird zum Ein- oder Ausschalten zusätzlich zu den Bedientasten ein Mikroprozessor für die Zu- oder Abschaltung eines Leistungsteils, beispielsweise einer Warmhalteplatte im Kochfeld eines Herdes mit einbezogen. Aus Sicherheitsgründen sind für das Zuschalten des Leistungsteiles zwei Bedientasten in zeitlicher Reihenfolge zu betätigen.

Der US 4,190,785 ist ein druckempfindlicher Signalgenerator entnehmbar. In Sandwichform ist dabei eine piezoelektrische Schicht zwischen einem elektrischen leitenden Substrat bzw. Trägermaterial und Elektroden angebracht. Die piezoelektrische Schicht ist über die gesamte Unterfläche des Substrats aufgetragen. Auf dem Substrat befinden sich an vorgegebenen Stellen aufgesetzte Druckpunkte in Form von Pads, wobei jedem Druckpunkt eine unterhalb der piezoelektrischen Schicht angeordnete Elektrode zugeordnet ist. Bei Druckwirkung auf ein Pad verändert sich die Ausgangsspannung zwischen dem Substrat und der jeweiligen Elektrode. Dabei ist für jedes Pad eine Ausgangsspannung definiert, so daß durch einen Soll-Ist-Vergleich im Signalprozessor die Druckeinwirkstelle ermittelt wird. Ein Greifen neben die Pads bewirkt für den Signalprozessor undefinierbare Zustände, so daß Fehlbedienungen auftreten können.

Die Aufgabe der Erfindung besteht darin, eine Bedieneinheit zum Schalten und Steuern eines Haushaltsgerätes anzugeben, deren Bedienfläche im Betätigungsbereich frei von Durchbrüchen ist, die hinsichtlich ihrer Betätigungsposition mit einfachen Mitteln entsprechend den Erfordernissen unterschiedlicher Geräte gestaltbar ist und die Fehlbedienungen erschwert.

Gelöst wird die Aufgabe durch die kennzeichnenden Merkmale des Patentanspruchs 1 sowie des Patentanspruchs 14.

Der Erfindung liegt dabei die Idee zugrunde, einzelne Piezosensoren zur Aktivierung von Funktionen zu verwenden. Mit Hilfe eines Prozessors werden die von den Piezosensoren erzeugten Signale ausgewertet und je nach Funktionswahl an ein Leistungsteil zum Schalten der gewählten Funktion durchgeschaltet. Die bei kurzen ungewollten Druckeinwirkungen auf die Piezosensoren ausgelösten Signale werden im Prozessor ausgefiltert. Dadurch wird eine Fehlbedienung erschwert, da ein bewußt aufgebrachter Druck oder eine längere Druckperiode zur Schaltung und Steuerung des Haushaltsgerätes erforderlich ist. Die Übertragung des Betätigungsdruckes auf die Piezosensoren erfolgt durch die geschlossene, an sich steife Bedienfläche hindurch, die dicht und somit einfach zu reinigen ist.

Vorteilhafte Ausführungen sind in den Unteransprüchen enthalten.

Die Piezosensoren befinden sich hinter einer Bedienfläche, die für optische Signale aus transparentem Material, vorzugsweise aus Glas aber auch aus einem anderen formstabilen Material, z.B. Metall, Kunststoff, Holz bestehen kann. Diese Bedienfläche kann frontseitig und bei glasartigem Material auch rückseitig mit Symbolen bedruckt sein und dient als Berührungsfläche für den Benutzer.

Durch die Verwendung einer zumindest in den Betätigungsbereichen durchbruchfreien, durchgehenden Bedienfläche sind die dahinterliegenden Bauteile gegen Umwelteinflüsse wie beispielsweise Staub und Feuchtigkeit geschützt.

Vorteilhaft ist ein versetztes Aufbringen der Sensoren zum jeweiligen Betätigungsbereich der Bedienfläche, da dieser mit den Funktionssymbolen bedruckte Betätigungsbereich direkt mittels einer Lichtquelle durchleuchtet werden kann. Auch wird mit der Verwendung von mehreren Sensoren, zugehörig zu einem Betätigungsbereich und damit zu einer Funktion erreicht, daß eine eindeutige Zuordnung (Aussage) für die ausgewählte Funktion durch den Prozessor erhalten wird, auch wenn nur in der Nähe des Betätigungsbereiches der Druck aufgebracht wurde.

Die Sensoren selbst sind vorzugsweise in einem Folienpaket untergebracht, wobei die Sensoroberflächen vorteilhaft direkt mit Leiterbahnen einer inneren Vorder- und einer inneren Rückseite der Folie mittels Kontaktkleber kontaktiert sind.
Dies bewirkt einen einfachen Aufbau des Folienpakets und eine gute mechanische Fixierung der Sensoren und der bedruckten Folien an der Rückseite der Bedienfläche bei der Fertigung des Haushaltsgerätes zur indirekten Verbindung zwischen den Sensoren und der Bedienfläche. Die Sensoren können aber auch direkt mittels einem Kleber oder Leitkleber an der Rückseite der Bedienfläche angebracht sein.

Wesentlich ist, daß die Piezosensoren starr bzw. fest mit der Bedienfläche verbunden sind. Die vorzugsweise matrixartig verteilten Piezosensoren erfassen bereits geringste Durchwölbungen der Bedienfläche.

Anhand eines Ausführungsbeispieles mit Zeichnung soll die Erfindung näher erläutert werden.

Es zeigen:
Fig. 1
   eine Draufsicht auf eine Bedienfläche einer Bedieneinheit eines Haushaltsgerätes,
Fig. 2 a.b
   eine schematische Seitenansicht der Bedienfläche in eingebautem Zustand,
Fig. 3
   ein Folienpaket mit Sensoren,
Fig. 4
   ein Blockschaltbild des Funktionsablaufes,
Fig. 5
   gemessene Signalverläufe an benachbarten Sensoren,

In Fig. 1 dargestellt ist die Frontseite einer Bedieneinheit 1 mit einer durchbruchfreien durchgehenden Bedienfläche 2, aus Glas oder glasähnlichem Material. Auf der Bedienfläche 2 sind Betätigungsbereiche 3 angeordnet. in Zuordnung zu diesen Betätigungsbereichen 3 befinden sich druckempfindliche Sensoren 4, d. h. Piezosensoren 4, z.B. Piezoscheiben Typ BCE der Fa. Sanyo, die hinter der Bedienfläche 2 vorzugsweise matrixartig angeordnet sind.

In Zuordnung zu den Betätigungsbereichen 3 ist eine bedruckte Folie 5 mit Symbolen für die Funktionen 6 je Betätigungsbereich 3 angebracht. Diese Folie 5 befindet sich hinter der Glasbedienfläche 2.

Vorzugsweise sind die Piezosensoren 4 versetzt zu den Symbolen der bedruckten Folie 5 beziehungsweise Betätigungsbereichen 3 der Bedienfläche 2 angeordnet, so daß mittels einer Lichtquelle 7, beispielsweise einem Lichtleiter oder Lichtstein, die bedruckte Folie 5 direkt beleuchtet wird. Soll das Licht der Lichtquelle 7 die Folie 5 durchleuchten, so muß die Folie 5 lichtdurchlässig sein.

Die Bedienfläche 2 wird in herkömmlicher Art und Weise durch einen Metallrahmen 8 (Fig. 2 a/b) an einem nicht näher dargestellten Haushaltsgerät, beispielsweise Herd, befestigt. Dies kann in einem oberen Teilbereich, beispielsweise oberhalb der Back- und Bratofentür erfolgen. Auch eine separate Anbringung der Bedienfläche 2 außerhalb des Großgerätes ist möglich.

Wie in Fig. 2 b und Figur 3 schematisch dargestellt, befindet sich hinter der Bedienfläche 2 ein Folienpaket 9 mit den integrierten Piezosensoren 4. Das Folienpaket 9 ist über einen flexiblen Verbinder 10 mit einer Leiterplatte 11, die einem Prozessor 12 funktionell zugeordnet ist, elektrisch verbunden.
Das Folienpaket 9 besteht einteilig aus einer vorderen und einer hinteren Folie, kann aber auch, über eine Schlaufe verbunden, aus einer Frontfolie und einer Abdeckfolie aufgebaut sein. Auf diesen Folien aufgebracht sind Leiterbahnen, die den flexiblen Verbinder 10 und die Piezosensoren 4 elektrisch verbinden. Zudem weist das Folienpaket eine zwischen den Folien liegende Spacerfolie 14 (Abstandsfolie) auf.

Auf der Leiterplatte 11 ist vorzugsweise die zur Lichtverteilung benötigte Lichtquelle 7 mit angeordnet. Auf dem Folienpaket 9 sind die Symbole der Funktionen 6 auf die Folie 5 gedruckt (Fig. 3). Im Folienpaket 9 zwischen der vorderen und der hinteren Folie befinden sich die druckaufnehmenden Piezosensoren 4, die über Kontakte 13, Leiterbahnen und dem Verbinder 10 mit der Leiterplatte 11 elektrisch verschaltet sind. Die Kontaktierung 13 der Piezosensoren 4 erfolgt über die beiden Sensoroberflächen mit der vorderen Folie und der hinteren Folie des Folienpaketes 9. Die Piezosensoren 4 sind vorzugsweise in das Folienpaket 9 eingeklebt, wobei ein elektrischer Kontaktkleber (Leitkleber) die Kontaktierung 13 übernimmt. Die an entsprechenden Stellen ausgestanzte Spacerfolie 14 sorgt für den erforderlichen Abstand bzw. für den Ausgleich zur Höhenanpassung im Folienpaket 9. Gleichzeitig dient die Spacerfolie 14 zur Positionierung der Piezosensoren 4. Die Ausstanzungen in der Spacerfolie 14 ergeben sich durch die erforderliche Anordnung der Piezosensoren 4 im Folienpaket 9 und werden durch die in der Bedieneinheit 1 des Haushaltsgerätes vorgesehenen Anordnung der Symbole der Funktionen 6 vorgegeben.

Das Folienpaket 9 ist in den Bereichen, wo sich keine Piezosensoren 4 befinden, vorzugsweise lichtdurchlässig, so daß das Licht aus den Lichtquellen 7 die bedruckte Folie 5 im Symbolbereich durchleuchtet.

Eine wesentliche Voraussetzung für das Funktionieren der Bedieneinheit 1 ist, daß das Folienpaket 9 unlöslich starr mit der Rückseite der Bedienfläche 2 verbunden ist und die Druckimpulse direkt auf die Piezosensoren einleitet, d.h. nicht dämpft.
Die Piezosensoren 4 können auch unmittelbar an der Rückseite der Bedienfläche 2 durch einen Leitkleber befestigt und von dieser Bedienfläche getragen sein.

Fig. 4 stellt schematisch den Funktionsablauf dar.
Wird durch eine Bedienperson die Bedienfläche 2 berührt, tritt eine Verbiegung dieser Bedienfläche 2 an der Betätigungsposition/-bereich 3 auf. In einem dahinter liegenden Piezosensor 4, beispielsweise einem invers arbeitenden Piezosummer, wird über eine Ladungsverschiebung im Piezosensor 4 in bekannter Art und Weise eine Potentialdifferenz erzeugt, wodurch ein Signal (Spannungspuls) von dem Piezosensor 4 geliefert wird. Diese Signal besteht aus zwei im Vorzeichen entgegengesetzten Pulsen, die einmal beim Einleiten der Kraft und das andere mal beim Lösen der Kraft hervorgerufen werden.

Die Amplitude der Pulse ist bei gegebener Schaltung abhängig von der Größe/Stärke der Druckänderung auf die Bedienfläche 2, von der Entfernung der Druckeinwirkung im Betätigungsbereich 3 zum Piezosensor 4 und vom piezoelektrischen Koeffizienten des Piezosensors 4 selbst. Prinzipiell gelangt das vom Piezosensor 4 erzeugte Sensorsignal in den Prozessor 12 und wird über einen Eingangsfilter 15 geführt. Der Eingangsfilter 15 ist auf eine Frequenz von vorzugsweisen 1 Hz eingestellt, um schnelle unbewußte Betätigungen am Betätigungsbereich 3, beispielsweise beim Reinigen der Bedienfläche 2, die von den Piezosensoren 4 aufgenommen und weitergegeben werden, nicht zur Auswertung zu bringen.

Aus den, den Eingangsfilter 15 passierenden, analogen Sensorsignalen werden über herkömmliche Schaltstufen im Prozessor 12 beispielsweise durch einen A/D-Wandler, digitale Signale erzeugt, die von einem Mikrocontroller 16 durch eine definierte Software ausgewertet werden. Durch das Softwareprogramm stellt der Mikrocontroller 16 fest, welcher Piezosensor 4 durch Betätigung angesprochen wurde. Zudem prüft das Softwareprogramm den Schaltzustand dieser aufgerufenen, dem betätigten Piezosensor 4 zugeordneten Funktion 6, d. h. ob die Funktion 6 zugeschaltet oder abgeschaltet werden soll. Dies ermöglicht die Verwendung nur eines Piezosensors 4 zum Ein- oder Ausschalten einer Funktion 6. Soll beispielsweise die Funktion 6 "Backofen" eingeschalten werden, ermittelt der Mikrocontroller 16, nachdem dieser den betätigten Piezosensor 4 mit der dazugehörigen Funktion 6 ermittelt hat, den Funktionszustand (Ein/Aus) und steuert die zur Funktion 6 " Backofen" zugehörige Lichtquelle 7 hinter der Bedienfläche 2 sowie ein Leistungsteil 17 des Herdes zum Ein- oder Ausschalten des Backofens an. Zur optischen Anzeige der ausgewählten Funktion 6 erfolgt ein Farbumschlag der Beleuchtung hinter der/den bedruckten Folien 5 als Suchbeleuchtung. Dazu wird die, die bedruckte Folie 5 ausleuchtende, Lichtquelle 7 umgeschaltet, beispielsweise von rot in grün, beispielsweise durch eine bekannte Zwei-Farben-LED. Eine zusätzliche Anzeige 18 beispielsweise ein graphisches Liquid Cristal Display (LCD) kann im Bereich des Herdes angebracht sein und in herkömmlicher Art und Weise verschiedene Werte anzeigen.

Da die Bedienfläche 2 an ihrer Rückseite mehrere dahinterliegende, matrixartig angeordnete, druckaufnehmende Piezosensoren 4 aufweist, wird die Kraft beim Drücken auf einen Betätigungsbereich 3 der Funktion 6, beispielsweise 'Grill 1' auch durch andere Piezosensoren 4 der anderen Funktionen 6, beispielsweise 'Grill 2' und 'Backen' erkannt und führt auch dort zu je einem Spannungspuls. Diese Pulse nehmen in ihrer Amplitude ab, je weiter sich die Piezosensoren 4 vom betätigten Betätigungsbereich 3 entfernt befinden. Der am nächsten im druckeinwirkenden Bereich der Bedienfläche 2 liegende Piezosensor 4 liefert das quantitativ stärkste Signal U1, die benachbarten Piezosensoren 4 quantitativ geringere Signale U2 (Fig. 5). Alle so erzeugten Signale U1, U2 werden über den Eingangsfilter 15 an den Mikrocontroller 16 gegeben. Dabei gelangen alle benachbarten Sensorsignale U2 zur Ansteuerung an den Mikrocontrolle 16 und werden vom Mikrocontoller 16 zur Auswertung der Funktionsauswahl berücksichtigt. Die Abfrage der exakten Funktionsauswahl 6 erfolgt durch die Auswertung der Amplitude der Pulse und damit der Signalstärke, die die matrixartig angeordneten Piezosensoren 4 erzeugen. Ein im Mikrocontroller 16 hinterlegtes Muster stellt diese matrixartige Anordnung der Piezosensoren 4 durch eine interne Speicherberechnung im Prozessor 12 nach, so daß durch die zeilen- und spaltenartige Zuordnung der Piezosensor 4 im Muster mit der größten Amplitude ermittelt, dem betätigten Piezosensoren 4 zugeordnet und damit die ausgewählte Funktion 6 bestimmt wird. Die technische Realisierung erfolgt durch das Softwareprogramm.

Es hat sich gezeigt, daß schon Durchbiegungen von wenigen µm (2 bis 5), die sich beim Betätigen der Bedienfläche 2 im Betätigungsbereich 3 an der Bedienfläche 2 ergeben, hinreichend auswertbare Signale U1, U2 der Piezosensoren 4 bewirken. Dabei erzeugt der dem Druckpunkt nächstliegende Piezosensor 4, wie bereits beschrieben, ein größeres Spannungssignal U1 als entferntere Piezosensoren 4. Dieser Umstand wird vom Prozessor 12 zur Identifizierung und Auslösung einer Funktion 6 genutzt. Gleiches gilt beim Vorliegen mehrerer gleichgroßer Signale in Relation zu geringeren Signalen der übrigen Piezosensoren 4.

Neben dem bereits beschriebenen Ein- und Ausschalten erfolgt über die Bedieneinheit 1 auch eine Steuerung des Leistungsteils 17 des Herdes, beispielsweise die Steuerung der Funktion 6 'Temperatur im Backofen'. Dies wird über einen Piezosensor 4 zum Hochregeln (+) der Temperatur und über einen weiteren Piezosensor 4 zum Abregeln/-steuern (-) der Temperatur realisiert.

Dazu werden der am Piezosensor 4 zum Hochregeln/-steuern der Temperatur erzeugte Puls beim Einleiten der Druckkraft auf die Bedienfläche 2 als positiver Puls und der beim Lösen der Druckkraft erzeugte negative Puls gemessen und eine zwischen positiven und negativen Puls liegende Zeit ermittelt. Diese dazwischen liegende Zeitdauer (Δ t) wird durch das Softwareprogramm mittels Zählimpulsen gefüllt, wobei pro Zählimpuls eine durch die Software zugeordnet, definierte Temperaturerhöhung erfolgt.

Die Anzeige der eingestellten Temperatur erfolgt im nicht näher dargestellten bekannten Anzeigedisplay der Anzeige 18.
Eine Übersteuerung der Temperatur, beispielsweise >250 ° C ,im Backofen wird softwaremäßig ausgeschlossen.
Bei Temperaturreduzierung werden nach Druckeinleitung auf den Piezosensor 4 zum Abregeln der Temperatur die beiden Pulse gleichfalls ermittelt, die Zeit dazwischen gemessen und diese analog zur Temperaturerhöhung mit Zählimpulsen der Software des Prozessors 12 gefüllt, wobei pro Zählimpuls eine definierte Temperatursenkung erfolgt.

Diese, die Funktion 6 steuernden Piezosensoren 4, können auch das Zu- und Abschalten des Backofens übernehmen. Dazu wird beispielsweise der an dem Piezosensor 4 zum Hochregeln der Temperatur erzeugte Puls beim Einleiten der Druckkraft auf die Bedienfläche 2 als positiver Puls zum Einschalten genutzt.

Zur Erhöhung des Bedienkomforts ist es möglich, einer Funktion 6 und damit einem Betätigungsbereich 3 mehrere Piezosensoren 4 zuzuordnen, so daß eine exaktere Auswertung der ausgewählten Funktion 6 erfolgen kann. Die Auswertung erfolgt in beschriebener Art und Weise im Prozessor 12.

Es versteht sich von selbst, daß die Erfindung im Rahmen ihrer Ansprüche und ihres Grundgedankens abänderbar ist. So kann durch eine geeignete Hard- und/oder Software eine zusätzliche Sicherheitsüberprüfung erfolgen. Dies betrifft insbesondere eine Kindersicherung oder eine Verriegelung gegen Mehrfachbetätigung. Auch ist es möglich, daß die Sensoren 4 das Bedienfeld 2 umrahmen, so daß eine matrixartige Anordnung der Sensoren entfällt. Ebenso können die Sensoren 4 direkt unter der bedruckten Folie 5 angeordnet sein, so daß die Lichtquelle 7 leicht versetzt zu der Folie 5 angeordnet ist.

Eine integrale Auswertung der Signalflächen (Fig. 5) der Sensorsignale durch den Prozessor 12 erleichtert eine Unterscheidung von gewollten und zufälligen, d.h. ungewollter Betätitung der Bedienfläche 2. Eine ältere Person wird bei gewollter Betätigung des Bedienfläche 2 zur Auslösung einer Funktion 6 einen nur geringen Druck ausüben, jedoch über eine längere Zeit. Die Druckvariation über eine längere Zeit hinweg erzeugt eine entspreched große Integralfläche des Sensorsignales. Dagegen wird ein vergleichbar geringer Druck über eine kurze Zeit eine entsprechend kleine Integralfläche ausbilden, die keine Funktion 6 auslöst. Letzteres entsteht z.B. beim Reinigen der Bedienfläche 2 durch Überwischen im Betätigungsbereich 3.

Die Bedieneinheit 1 ist den Erfordernissen unterschiedlicher Hauhaltsgeräte leicht anzupassen. Hierzu bedarf es lediglich eine entsprechend funktionelle Ausgestaltung des Prozessors 12 und bedarfsweise eine Umorientierung der Funktions-Symbole auf der Bedienfläche 2.

## Patentansprüche

1. Bedieneinheit zum Schalten und Steuern von Haushaltsgeräten, insbesondere von Haushaltsgroßgeräten, wobei die Bedieneinheit eine Bedienfläche, die frei von Durchbrüchen ist und im wesentlichen aus einer formstabilen Platte besteht, und einen druckempfindlichen Signalerzeuger aufweist, dem ein Prozessor zur Verarbeitung der erzeugten elektrischen Signale nachgeschaltet ist, **dadurch gekennzeichnet, daß** Betätigungsbereiche (3) in der Bedienfläche (2) integriert sind, denen einzelne druckempfindliche Sensoren (4 ), die fest mit der Bedienfläche (2) in Verbindung stehen, direkt zugeordnet sind, so daß die druckempfindlichen Sensoren (4) bei punktuellem Druck zur Auswahl einer Funktion auf der Bedienfläche (2) zeitgleiche Signale (U₁ ,U₂ ) unterschiedlicher Intensität generieren, die dem Prozessor zur Auswertung und Zuordnung der im Betätigungsbereich (3) ausgewählten Funktion (6) zugeführt werden.

2. Bedieneinheit nach Anspruch 1, **dadurch gekennzeichnet, daß** die Bedienfläche (2) aus einem transparentem glasartigem Material besteht.

3. Bedieneinheit nach Anspruch 2, **dadurch gekennzeichnet, daß** innerhalb des Betätigungsbereiches (3) Symbole für die Funktion (6) angebracht sind, die mittels Lichtquellen (7), die hinter der Bedienfläche (2) zugeordnet sind, durchleuchtet werden.

4. Bedieneinheit nach Anspruch 1, **dadurch gekennzeichnet, daß** die Bedienfläche (2) aus einem nicht transparentem Material besteht.

5. Bedieneinheit nach Anspruch 4, **dadurch gekennzeichnet, daß** das nicht transparente Material ein metallisches Material ist.

6. Bedieneinheit nach Anspruch 4, **dadurch gekennzeichnet, daß** das nicht transparente Material ein Kunststoff ist.

7. Bedieneinheit nach einem oder mehreren der vorgenannten Ansprüche 4 bis 6, **dadurch gekennzeichnet, daß** die Symbole für die Funktionen (6) auf dem nicht transparentem Material angebracht sind, wobei die Anzeige der ausgewählten Funktionen (6) auf eine externen Anzeige (18) erfolgt.

8. Bedieneinheit nach einem oder mehreren der vorgenannten Ansprüche 1 bis 7, **dadurch gekennzeichnet, daß** Piezosensoren (4) direkt oder mittels einer Halterung indirekt mit der Bedienfläche (2) in Verbindung stehen.

9. Bedieneinheit nach Anspruch 8, **dadurch gekennzeichnet, daß** die indirekte Halterung ein Folienpaket (9) ist.

10. Bedieneinheit nach Anspruch 8, **dadurch gekennzeichnet, daß** die direkte feste Verbindung durch einen Leitkleber erfolgt.

11. Bedieneinheit nach einem oder mehreren der vorgenannten Ansprüche 1 bis 10, **dadurch gekennzeichnet daß** die Piezosensoren (4) matrixartig an der Rückseite der Bedienfläche (2) angeordnet sind.

12. Bedieneinheit nach einem oder mehreren der vorgenannten Ansprüche 1 bis 11, **dadurch gekennzeichnet, daß** je Funktion (6) ein Piezosensor (4) auf der Rückseite der Bedienfläche (2) angeordnet ist.

13. Bedieneinheit nach einem oder mehreren der vorgenannten Ansprüche 1 bis 12, **dadurch gekennzeichnet, daß** je Funktion (6) mehr als ein Piezosensor (4) auf der Rückseite der Bedienfläche (2) angerodnet ist.

14. Verfahren zum Schalten und Steuern von Haushaltsgeräten, insbesondere von Haushaltsgroßgeräten, wobei die Bedieneinheit eine Bedienfläche, die frei von Durchbrüchen ist und im wesentlichen aus einer formstabilen Platte besteht, und einen druckempfindlichen Signalerzeuger aufweist, der bei Druckeinwirkung auf die Bedienfläche zur Auswahl einer Funktion elektrischen Signale erzeugt, die einem Prozessor zur Verarbeitung zugeführt werden, **dadurch gekennzeichnet, daß** bei einem punktuellen Druck in einem Betätigungsbereich (3) auf der Bedienfläche (2) druckempfindliche Sensoren (4) zeitgleiche Signale (U₁ , U₂ ) unterschiedlicher Intensität generieren, die vom Prozessor (12) durch Vergleich miteinander ausgewertet werden, wobei das Signal (U₁ ) mit der größten Intensität das Druckzentrum der Betätigung und damit die ausgewählte Funktion (6) darstellt, nach Ermittlung des Signales ( U₁ ) dieses einer im Prozessor (12) gespeicherten Funktion (6) zugeordnet wird und über ein mit dem Prozessor (12) elektrisch verbundenes Leistungsteil (17) die vom Prozessor (12) als betätigt erkannte Funktion (6) geschaltet und / oder gesteuert wird.

15. Verfahren nach Anspruch 14, **dadurch gekennzeichnet, daß** im Prozessor (12) die Anordnung der Sensoren (4) durch eine interne Speicherberechnung als Muster zur Ermittlung der ausgewählten Funktion (6) hinterlegt ist.

16. Verfahren nach Anspruch 14, **dadurch gekennzeichnet, daß** im Prozessor (12) durch einen Eingangsfilter (15) ungewollte, durch unbewußte Betätigung im Betätigungsbereich (3) erzeugte Signale ausgefiltert werden.

17. Verfahren nach einem oder mehreren der vorgenannten Ansprüche 14 bis 16, **dadurch gekennzeichnet, daß** zur Unterscheidung von gewollter und ungewollter Betätigung der Bedienfläche (2) eine integrale Auswertung von Signalflächen der Signale (U₁) im Prozessor (12) erfolgt.

## Claims

1. Operating unit for switching and controlling domestic appliances, in particular large domestic appliances, the operating unit having an operating surface, which is free from openings and essentially consists of a shape-stable plate, and a pressure-sensitive signal generator, downstream of which a processor for processing the generated electrical signals is connected, **characterised in that** actuation zones (3), to which individual pressure-sensitive sensors (4), which are firmly connected to the operating surface (2), are directly allocated, are integrated in the operating surface (2), so that, under point-like pressure to select a function on the operating surface (2), the pressure-sensitive sensors (4) generate synchronous signals (U₁, U₂) of different intensity, which are sent to the processor for evaluation and allocation of the function (6) selected in the actuation zone (3).

2. Operating unit according to Claim 1, **characterised in that** the operating surface (2) consists of a transparent vitreous material.

3. Operating unit according to Claim 2, **characterised in that** symbols for the function (6), which are illuminated by means of light sources (7) which are allocated behind the operating surface (2), are placed inside the actuation zone (3).

4. Operating unit according to Claim 1, **characterised in that** the operating surface (2) consists of a non-transparent material.

5. Operating unit according to Claim 4, **characterised in that** the non-transparent material is a metallic material.

6. Operating unit according to Claim 4, **characterised in that** the non-transparent material is a plastic.

7. Operating unit according to one or more of the preceding Claims 4 to 6, **characterised in that** the symbols for the functions (6) are placed on the non-transparent material, the selected functions (6) being displayed on an external display (18).

8. Operating unit according to one or more of the preceding Claims 1 to 7, **characterised in that** piezoelectric sensors (4) are connected, directly or indirectly by means of a support, to the operating surface (2).

9. Operating unit according to Claim 8, **characterised in that** the indirect support is a sheet assembly (9).

10. Operating unit according to Claim 8, **characterised in that** the direct firm connection is made using a conductive adhesive.

11. Operating unit according to one or more of the preceding Claims 1 to 10, **characterised in that** the piezoelectric sensors (4) are arranged in a matrix fashion on the rear side of the operating surface (2).

12. Operating unit according to one or more of the preceding Claims 1 to 11, **characterised in that** one piezoelectric sensor (4) per function (6) is arranged on the rear side of the operating surface (2).

13. Operating unit according to one or more of the preceding Claims 1 to 12, **characterised in that** more than one piezoelectric sensor (4) per function (6) is arranged on the rear side of the operating surface (2).

14. Method for switching and controlling domestic appliances, in particular large domestic appliances, the operating unit having an operating surface, which is free from openings and essentially consists of a shape-stable plate, and a pressure-sensitive signal generator which, under the effect of pressure on the operating surface to select a function, generates electrical signals which are sent to a processor for processing, **characterised in that**, in the event of a point-like pressure in an actuation zone (3) on the operating surface (2), pressure-sensitive sensors (4) generate synchronous signals (U₁, U₂) of different intensity, which are evaluated by the processor (12) through comparison with one another, the signal (U₁) with the greater intensity representing the pressure centre of the actuation, and therefore the selected function (6), the signal (U₁) is allocated, after it has been detected, to a function (6) stored in the processor (12), and the function (6) identified by the processor (12) as having been actuated is switched and/or controlled by means of a power part (17) which is electrically connected to the processor (12).

15. Method according to Claim 14, **characterised in that** the arrangement of the sensors (4) is saved in the processor (12), through an internal memory calculation, as a pattern for determining the selected function (6).

16. Method according to Claim 14, **characterised in that** unintended signals, generated by inadvertent actuation in the actuation zone (3), are filtered out in the processor (12) by an input filter (15).

17. Method according to one or more of the preceding Claims 14 to 16, **characterised in that** an integral evaluation of signal areas of the signals (U₁) is carried out in the processor (12) to distinguish between intended and unintended actuation of the operating surface (2).

## Revendications

1. Unité de commande pour la commutation et la commande des appareils ménagers, en particulier de gros appareils ménagers, l'unité de commande présentant une surface de commande, qui est exempte de perçages et se compose essentiellement d'une plaque indéformable, et présente un générateur de signaux sensible à la pression avec lequel un processeur pour le traitement des signaux électriques générés est connecté en série, **caractérisée en ce que** des zones d'utilisation (3) sont intégrées dans la surface de commande (2) auxquelles des capteurs (4) individuels, sensibles à la pression et qui sont reliés solidement à la surface de commande (2), sont affectés directement de sorte que les capteurs (4) sensibles à la pression, lorsqu'une pression ponctuelle est exercée pour sélectionner une fonction sur la surface de commande (2), génèrent des signaux (U₁, U₂) simultanés d'intensité différente qui sont amenés au processeur pour l'évaluation et l'affectation de la fonction (6) sélectionnée dans la zone d'utilisation (3).

2. Unité de commande selon la revendication 1, **caractérisée en ce que** la surface de commande (2) se compose d'un matériau transparent vitreux.

3. Unité de commande selon la revendication 2, **caractérisée en ce qu'**à l'intérieur de la zone d'utilisation (3) des symboles sont appliqués pour la fonction (6) qui sont éclairés par transmission au moyen de sources de lumière (7) affectées derrière la surface de commande (2).

4. Unité de commande selon la revendication 1, **caractérisée en ce que** la surface de commande (2) se compose d'un matériau non transparent.

5. Unité de commande selon la revendication 4, **caractérisée en ce que** le matériau non transparent est un matériau métallique.

6. Unité de commande selon la revendication 4, **caractérisée en ce que** le matériau non transparent est une matière plastique.

7. Unité de commande selon l'une ou plusieurs des revendications précédentes 4 à 6, **caractérisée en ce que** les symboles pour les fonctions (6) sont appliqués sur le matériau non transparent, l'affichage des fonctions (6) sélectionnées étant effectué sur un afficheur (18) externe.

8. Unité de commande selon l'une ou plusieurs des revendications précédentes 1 à 7, **caractérisée en ce que** des capteurs piézoélectriques (4) sont reliés directement ou indirectement à la surface de commande (2) au moyen d'une fixation.

9. Unité de commande selon la revendication 8, **caractérisée en ce que** la fixation indirecte est un ensemble de films (9).

10. Unité de commande selon la revendication 8, **caractérisée en ce que** la liaison fixe directe s'effectue par l'intermédiaire d'une colle conductrice.

11. Unité de commande selon l'une ou plusieurs des revendications précédentes 1 à 10, **caractérisée en ce que** les capteurs piézoélectriques (4) sont agencés en forme de matrice sur la face arrière de la surface de commande (2).

12. Unité de commande selon l'une ou plusieurs des revendications précédentes 1 à 11, **caractérisée en ce que** pour chaque fonction (6), un capteur piézoélectrique (4) est agencé sur la face arrière de la surface de commande (2).

13. Unité de commande selon l'une ou plusieurs des revendications précédentes 1 à 12, **caractérisée en ce que** pour chaque fonction (6), plus d'un capteur piézoélectrique (4) est agencé sur la face arrière de la surface de commande (2).

14. Procédé pour la commutation et la commande des appareils ménagers, en particulier de gros appareils ménagers, dans lequel l'unité de commande présente une surface de commande, qui est exempte de perçages et se compose essentiellement d'une plaque indéformable, et présente un générateur de signaux sensible à la pression qui, lorsqu'une pression est exercée sur la surface de commande pour sélectionner une fonction, génère des signaux électriques qui sont amenés à un processeur pour le traitement, **caractérisé en ce qu'**en cas de pression ponctuelle dans une zone d'utilisation (3) sur la surface de commande (2), des capteurs (4) sensibles à la pression génèrent des signaux (U₁, U₂) simultanés d'intensité différente, qui sont évalués par le processeur (12) par une comparaison entre ceux-ci, le signal (U₁) avec la plus grande intensité représentant le centre de pression de l'utilisation et donc la fonction (6) sélectionnée, après la détermination du signal (U1), celui est affecté à une fonction (6) stockée dans le processeur (12) et la fonction (6) reconnue par le processeur (12) comme utilisée est commutée et/ou commandée par l'intermédiaire d'une section de puissance (17) reliée électriquement au processeur (12).

15. Procédé selon la revendication 14, **caractérisé en ce que** dans le processeur (12), l'agencement des capteurs (4) est doublé par un calcul en mémoire interne comme un motif pour déterminer la fonction (6) sélectionnée.

16. Procédé selon la revendication 14, **caractérisé en ce que** dans le processeur (12), un filtre d'entrée (15) filtre des signaux involontaires générés par une utilisation inconsciente dans la zone d'utilisation (3).

17. Procédé selon l'une ou plusieurs des revendications précédentes 14 à 16, **caractérisé en ce que** pour différencier l'utilisation volontaire et involontaire de la surface de commande (2), une évaluation intégrale des surfaces de signal des signaux (U₁) a lieu dans le processeur 12.
